# EUROPÄISCHE PATENTSCHRIFT

(11) **EP 1 278 448 B1**
(45) Veröffentlichungstag und Bekanntmachung des Hinweises auf die Patenterteilung: **10.09.2008**
(21) Anmeldenummer: 01931545.6
(22) Anmeldetag: 23.03.2001
(51) Int. Cl.: A47L 1/02

(54) **VORRICHTUNG ZUR DURCHFÜHRUNG VON ARBEITEN AN EINER FLÄCHE**
DEVICE FOR CARRYING OUT WORKS ON A SURFACE
DISPOSITIF PERMETTANT DE TRAITER UNE SURFACE

(30) Priorität: 26.04.2000 DE 10020503
(43) Veröffentlichungstag der Anmeldung: 29.01.2003
(73) Patentinhaber: BSH Bosch und Siemens Hausgeräte GmbH, 81739 München (DE)
(72) Erfinder: KONRAD, Jürgen, 89075 Ulm/Donau (DE)
(86) Internationale Anmeldenummer: PCT/EP2001/003306
(87) Internationale Veröffentlichungsnummer: WO 2001/080703

(56) Entgegenhaltungen:
- EP-A- 0 541 951
- DE-C- 19 835 038
- DE-U- 29 780 307
- PATENT ABSTRACTS OF JAPAN vol. 1996, no. 05, 31. Mai 1996 (1996-05-31) & JP 08 010189 A (SUZUKI MOTOR CORP), 16. Januar 1996 (1996-01-16)

## Beschreibung

Die Erfindung betrifft eine Vorrichtung zum Durchführen von Arbeiten an einer Fläche, mit einer Einrichtung zum Erzeugen eines Unterdrucks zwischen der Vorrichtung und der Fläche, wenigstens einer Auflage zum Abstützen gegen die Fläche und einer Arbeitsvorrichtung zum Bearbeiten der Fläche, welche Vorrichtung sich auch mittels der Arbeitsvorrichtung gegen die Fläche abstützt.

Ebenfalls betrifft die Erfindung ein Verfahren zum Betreiben einer Vorrichtung zum Durchführen von Arbeiten an einer Fläche, mit einer Einrichtung zum Erzeugen eines Unterdrucks zwischen der Vorrichtung und der Fläche, wenigstens einer Auflage zum Abstützen gegen die Fläche und einer Arbeitsvorrichtung zum Bearbeiten der Fläche, welche Vorrichtung sich auch mittels der Arbeitsvorrichtung gegen die Fläche abstützt.

Eine solche Vorrichtung und ein solches Verfahren gehen hervor aus der Patentanmeldung EP 0 541 951 A1. Dort sind eine Vorrichtung zum Reinigen einer Außenfläche eines Gebäudes und ihr Betrieb beschrieben. Die Vorrichtung umfasst einen Träger, welcher die eigentlichen Mittel zum Reinigen enthält und an Seilen hängend über eine zu reinigende Fläche geführt wird sowie ein Gebläse aufweist, welches eine Unterdruck erzeugt, um den Träger an der zu reinigenden Fläche zu halten.

Aus dem Gebrauchsmuster DE 297 80 307 U1 geht eine Automatische Reinigungsvorrichtung für Fenster- oder Fassadenflächen eines Bauwerks hervor, welche Reinigungsvorrichtung ein an vorzugsweise zwei Seilen hängendes Gestell mit einem einen Reinigungskopf tragenden Manipulator sowie zwei umsetzbaren Stützbeinen aufweist. Die Stützbeine stützen das Gestell mit lösbar an der Fassadenfläche befestigbaren Haltern unter Wahrung eines konstanten Abstandes zwischen dem Gestell und der Fassadenfläche ab.

Insbesondere durch die US 4,971,591 ist eine derartige Vorrichtung bekannt, mit deren Arbeitsvorrichtung Fenster gewaschen oder Oberflächen lackiert werden können. In den meisten Fällen muß die Fläche allgemein zum Bearbeiten berührt werden, wobei meistens besondere Anforderungen an den Anpreßdruck der Arbeitsvorrichtung an die Fläche gestellt werden, wie es insbesondere bei Reinigungsarbeiten der Fall sein kann. Die bekannten gattungsgemäßen Vorrichtungen sind dazu als Fahrzeuge ausgestaltet, die sich auch alleine über die Fläche bewegen können und an denen die Arbeitsvorrichtung befestigt wird. Diese bekannten Vorrichtungen weisen insbesondere den Nachteil auf, daß zum Andrücken der Arbeitsvorrichtung an die Fläche eine weitere Einrichtung erforderlich ist, die einen technischen und finanziellen Aufwand darstellt. Dieser wird nun nochmals erhöht, wenn die Andrückkraft einen bestimmten Wert besitzen soll.

Der vorliegenden Erfindung liegt die Aufgabe zugrunde, eine Vorrichtung sowie ein Verfahren der eingangs genannten Art zu schaffen, bei der oder bei dem mit geringem Aufwand die Arbeitsvorrichtung mit einer vorbestimmten Kraft an die zu bearbeitende Fläche gedrückt werden kann.

Diese Aufgabe wird erfindungsgemäß gelöst durch eine Vorrichtung zum Durchführen von Arbeiten an einer Fläche, mit einer Einrichtung zum Erzeugen eines Unterdrucks zwischen der Vorrichtung und der Fläche, wenigstens einer Auflage zum Abstützen gegen die Fläche und einer Arbeitsvorrichtung zum Bearbeiten der Fläche, welche Vorrichtung sich auch mittels der Arbeitsvorrichtung gegen die Fläche abstützt, wobei die Vorrichtung sich alleine über die Fläche bewegen kann und die Arbeitsvorrichtung und die wenigstens eine Auflage eine Dreipunktauflage bilden.

Ebenfalls wird diese Aufgabe erfindungsgemäß gelöst durch ein Verfahren zum Betreiben einer Vorrichtung zum Durchführen von Arbeiten an einer Fläche, mit einer Einrichtung zum Erzeugen eines Unterdrucks zwischen der Vorrichtung und der Fläche, wenigstens einer Auflage zum Abstützen gegen die Fläche und einer Arbeitsvorrichtung zum Bearbeiten der Fläche, welche Vorrichtung sich auch mittels der Arbeitsvorrichtung gegen die Fläche abstützt, wobei die Einrichtung zum Erzeugen eines Unterdrucks derart angesteuert wird, dass der erzeugte Unterdruck eine Anpresskraft der Vorrichtung an die Fläche erzeugt, die unter Berücksichtigung des Angriffspunkts der Anpresskraft an der Vorrichtung und der Anordnung des Auflagepunkts der wenigstens einen Auflage und der Arbeitsvorrichtung zu einer vorgegebenen Anpresskraft der Arbeitsvorrichtung an die Fläche führt, wobei die Arbeitsvorrichtung und die wenigstens eine Auflage eine Dreipunktauflage bilden, und die Vorrichtung sich alleine über die Fläche bewegt.

Auf diese Weise wird eine mechanische Überbestimmung der Auflage der Vorrichtung auf der Fläche vermieden, wobei die an die Fläche angedrückte Arbeitsvorrichtung in die Auflage einbezogen ist, so daß eine besondere Vorrichtung zum Andrücken der Arbeitsvorrichtung entbehrlich ist. Eine definierte Andrückkraft der Arbeitsvorrichtung an die Fläche kann besonders vorteilhaft durch die Einrichtung zum Erzeugen eines Unterdrucks zwischen der Vorrichtung und der Fläche erzeugt werden, die ohnehin vorhanden ist. Die Verteilung der von dem Unterdruck verursachten Andrückkraft der Vorrichtung an die Fläche verteilt sich auf die wenigstens eine Auflage und die Arbeitsvorrichtung entsprechend der geometrische Anordnung zueinander. Bei gegebener Verteilung der Andrückkraft kann somit die Andrückkraft der Arbeitsvorrichtung besonders einfach durch Steuerung der Einrichtung zum Erzeugen des Unterdrucks verändert werden. Diese Einrichtung kann beispielsweise ein Gebläse sein, dessen Drehzahl und Saugleistung verändert werden kann.

In einer vorteilhaften Ausführungsform sind zwei Auflagen vorgesehen, die mit der Arbeitsvorrichtung im wesentlichen ein gleichschenkliges Dreieck bilden, dessen Basis sich zwischen den beiden Auflagen erstreckt. Die Arbeitsvorrichtung braucht jedoch in keinem Fall ausschließlich punktförmig zu sein, sondern kann im Gegenteil eine längliche Fläche aufweisen, um eine größere Fläche gleichzeitig bearbeiten zu können. In diesem Fall entspricht der Flächendruckmittelpunkt dem Auflagepunkt der Arbeitsvorrichtung. Wenn die Arbeitsvorrichtung flächig ausgeführt ist, kann in diesem Fall eine schwimmende beziehungsweise gelenkige Lagerung für die Arbeitsvorrichtung vorgesehen sein, beispielsweise in Form eines Gummilagers oder einer kardanischen Aufhängung, die keine Drehmomente übertragen können. Dadurch kann gewährleistet werden, dass die Arbeitsvorrichtung nur eine senkrecht zur Fläche wirkende Stützkraft auf die Vorrichtung ausüben kann und kein Kippmoment, das die Lastverteilung zwischen den zwei Auflagen beeinflussen könnte.

Die dreiecksförmige Anordnung der Auflagepunkte gewährleistet eine hohe Stabilität der Vorrichtung an der Fläche und vermeidet eine mechanische Überbestimmung hinsichtlich der Auflage. Die Unterdruckkraft verteilt sich auf die Auflagen bzw. die Arbeitsvorrichtung im umgekehrten Verhältnis des Abstandes des Angriffspunkts der Unterdruckkraft zu der Dreiecksbasis zwischen den Auflagen bzw. zu dem Auflagepunkt der Arbeitsvorrichtung. Durch die einfache Anwendung des Hebelgesetzes ist es somit möglich, die von einer bestimmten Unterdruckkraft hervorgerufene Andrückkraft der Arbeitsvorrichtung zu bestimmen.

Alternativ zu der vorherigen Ausführungsform ist es ebenso möglich, die Arbeitsvorrichtung flächig auszuführen und nur eine Auflage vorzusehen.

Insbesondere kann dabei eine längliche Form der Arbeitsvorrichtung gewählt werden, deren Verlängerung neben dem Auflagepunkt der einen Auflage liegt. In dieser gleichwirkenden Ausführungsform wird die mechanische Überbestimmung der Auflage durch eine kombinierte Strecken- und Punktauflage vermieden, wobei von den drei Punkten der Dreipunktauflage einer der einen Auflage und zwei der Auflagestrecke der Arbeitsvorrichtung zugeordnet werden können, insbesondere den beiden Enden der Arbeitsvorrichtung. Das Auflagedreieck wird in diesem Fall von der Auflage und den äußersten Punkten der Arbeitsvorrichtung gebildet, mit denen sie auf der Fläche aufliegt.

Zum Bearbeiten der Fläche an verschiedenen Stellen kann die Vorrichtung eine Antriebseinrichtung aufweisen, die vorteilhafterweise von einer Auflage gebildet wird. Eine separate Antriebseinrichtung, die notwendigerweise Kontakt zur Fläche haben muß und zu einer mechanischen Überbestimmung führen könnte, ist auf diese Weise nicht erforderlich. Die Antriebseinrichtung kann in einer vorteilhaft einfachen Ausführung von einem angetriebenen Rad mit Reibschluß zur Fläche gebildet werden. Zur Veränderung der Bewegungsrichtung der Vorrichtung auf der Fläche können zwei zueinander beabstandete Antriebseinrichtungen vorgesehen werden, die mit unterschiedlichen Geschwindigkeiten und/oder Antriebsrichtungen angetrieben werden.

Dessen ungeachtet kann jedoch auch die Antriebsrichtung der Antriebseinrichtung veränderbar sein. Auf diese Weise kann die Bewegungsrichtung der Vorrichtung auf der Fläche auch bei nur einer vorgesehenen Antriebseinrichtung verändert werden. Bei zwei in ihrer Antriebsrichtung veränderbaren Antriebseinrichtungen wird zusätzlich auch eine Bewegung der Vorrichtung auf der Fläche in verschiedenen Ausrichtungen möglich.

Um die Kraft bestimmen zu können, mit der die Vorrichtung aufgrund des Unterdrucks an die Fläche gedrückt wird, kann eine Einrichtung zum Erfassen des Unterdrucks zwischen der Vorrichtung und der Fläche vorgesehen sein. Aufgrund des gemessenen Unterdrucks und dem von dem Unterdruck beaufschlagten Flächenmaß kann die Andrückkraft der Vorrichtung an die Fläche bestimmt werden. Aus dieser Kraft wiederum kann durch einfache Anwendung der Hebelgesetze unter Berücksichtigung der Anordnung der Auflagen und der Arbeitsvorrichtung zueinander und insbesondere zum Angriffspunkt der Unterdruckkraft der Anpreßdruck der Arbeitsvorrichtung bestimmt und überwacht werden. Bei der erfindungsgemäßen Vorrichtung besteht eine feste Beziehung zwischen der Anziehungskraft der Vorrichtung an die Fläche, die wiederum vom erzeugten Unterdruck abhängt, und der Andrückkraft der Arbeitsvorrichtung an die Fläche. Aus diesem Grund kann die Anpreßkraft der Arbeitsvorrichtung an die Fläche besonders einfach durch Veränderung des erzeugten Unterdrucks geregelt werden, indem die Einrichtung zum Erzeugen des Unterdrucks mit unterschiedlicher Leistung angesteuert wird. Als Regelungsgröße kann bei Verwendung eines geeigneten Meßaufnehmers sowohl der Unterdruck zwischen der Vorrichtung und der Fläche als auch direkt die Anpreßkraft der Arbeitsvorrichtung gegen die Fläche verwendet werden.
Zusätzlich kann die Vorrichtung einen Neigungssensor aufweisen. Damit kann festgestellt werden, ob sich die Vorrichtung in senkrechter oder waagrechter Stellung befindet oder kopfüber an einer Fläche hängt. Die Stellung der Vorrichtung beeinflusst die Beziehung zwischen dem Unterdruck und der Andrückkraft der Vorrichtung an die Fläche, da die Gewichtskraft abhängig von der Stellung die Anziehungskraft mindern kann. Durch Berücksichtigung der vom Neigungssensor erfassten Stellung kann der Einfluss der Stellung der Vorrichtung auf die Andrückkraft kompensiert werden, wie es insbesondere beim Einsatz auf Flächen mit unterschiedlicher Neigung vorteilhaft ist.
Weitere Einzelheiten, Merkmale und Vorteile der Erfindung ergeben sich aus der folgenden Beschreibung zweier Ausführungsbeispiele einer erfindungsgemäßen Vorrichtung unter Bezugnahme auf die Zeichnungen. Darin zeigen:
- Fig. 1: eine schematische seitliche Schnittansicht eines ersten Ausführungsbeispiels,
- Fig. 2: eine Ansicht von unten des ersten Ausführungsbeispiels und
- Fig. 3: eine Ansicht von unten eines zweiten Ausführungsbeispiels.

Die in Fig. 1 in einer seitlichen schematischen Schnittansicht dargestellte Vorrichtung 2 befindet sich in ihrer Arbeitsposition auf einer zu bearbeitenden Fläche 1. Die Vorrichtung 2 weist ein Gehäuse 3 auf, in dem eine Einrichtung 4 zum Erzeugen eines Unterdrucks und zwei Auflage- bzw. Antriebsrollen 8 auf. Außen am Gehäuse 3 ist als Arbeitsvorrichtung eine Reinigungseinrichtung 6 mittels zweier Streben 7 befestigt. Die Vorrichtung 2 ruht auf der Fläche 1 auf den zwei Antriebsrollen 8 sowie auf der Reinigungseinrichtung 6. Das Gehäuse 3 der Vorrichtung 2 besitzt die Form einer Schale, deren Ränder einen geringen Abstand zur Fläche 1 besitzen. Das Gehäuse 3 bildet somit zusammen mit der Fläche 1 einen im wesentlichen geschlossenen Raum, in dem von der Einrichtung 4 ein Unterdruck erzeugt werden kann, der für eine Anziehung der Vorrichtung 2 an die Fläche 1 sorgt. Auf diese Weise kann sich die Vorrichtung 2 an der Fläche 1 auch senkrecht oder kopfüber bewegen, wie es beispielsweise bei der Reinigung von senkrecht oder waagrecht stehenden Glasflächen erforderlich ist. Oben am Gehäuse 3 ist ein Griff 5 zur Handhabung der Vorrichtung 2 angeordnet.
In Fig. 2 ist die erfindungsgemäße Vorrichtung gemäß des ersten Ausführungsbeispiels von unten dargestellt. Die Reinigungseinrichtung 6 besitzt eine längliche schmale Form und erstreckt sich entlang einer gesamten Seite der im wesentlichen rechteckförmigen Vorrichtung 2, um möglichst große Abschnitte der Fläche 1 gleichzeitig reinigen zu können. Die beiden Antriebsräder 8 sind jeweils auf der der Reinigungseinrichtung 6 gegenüberliegenden Seite der Vorrichtung 2 angeordnet, wobei die beiden Antriebsräder 8 einen möglichst großen Abstand zueinander besitzen. Beide Antriebsräder 8 werden jeweils von einem Antriebsmotor 9 angetrieben und sind mit einer Beschichtung versehen, die einen Reibschluß zwischen den Antriebsrädern 8 und der Fläche 1 herstellt.

Wenn im Betrieb von dem Gebläse 4 ein Unterdruck innerhalb des Gehäuses 3 erzeugt wird, wird die Vorrichtung 2 und die Fläche 1 zusammengepreßt, wobei diese Kraft im wesentlichen im Flächenschwerpunkt der vom Rand des Gehäuses 3 aufgespannten Fläche angreift. Diese Anziehungskraft verteilt sich nun gemäß einer festen Beziehung auf die beiden Antriebsräder 8 und die Reinigungseinrichtung 6, die von deren räumlichen Anordnung zueinander und in Bezug auf den Krafteinleitungspunkt abhängt. Da die Vorrichtung 2 auf drei Auflagen beruht, den beiden Antriebsrädern 8 und der Reinigungseinrichtung 6, steht die Anpreßkraft der Reinigungseinrichtung 6 im direkten Verhältnis zur Anziehungskraft der Vorrichtung 2 an die Fläche 1. Durch geeignete Auswahl oder Ansteuerung des Gebläses 4 kann ein Maß für den Unterdruck eingestellt werden, das zu dem gewünschten Anpreßdruck der Reinigungsvorrichtung 6 an die Fläche 1 führt. Zusätzlich kann ein Unterdruckaufnehmer innerhalb des Gehäuses 3 vorgesehen sein, mit dem eine geeignete Regelschaltung den Unterdruck bzw. die Anpreßkraft der Reinigungsvorrichtung 6 hinsichtlich eines optimalen Sollwerts regeln kann.

Die beiden Antriebsmotoren 9 sorgen für eine Bewegung der Vorrichtung 2 auf der Fläche 1, wobei für eine Änderung der Bewegungsrichtung die beiden Antriebsräder 8 mit einer unterschiedlichen Geschwindigkeit und/oder Drehrichtung angetrieben werden.

In Fig. 3 ist eine zweite Ausführungsform der erfindungsgemäßen Vorrichtung 2 mit nur einem Antriebsrad 8 dargestellt. Das Antriebsrad 8 ist ungefähr mittig auf der der Reinigungsvorrichtung 6 gegenüberliegenden Seite des Gehäuses 3 angeordnet und kann von einem Antriebsmotor 9 angetrieben werden. Zusätzlich ist ein Stellmotor 10 vorgesehen, mit dem das Antriebsrad 8 zusammen mit dem Antriebsmotor 9 gedreht werden kann, um die Antriebsrichtung des Antriebsrads 8 in Bezug auf das Gehäuse 3 verändern zu können. Auf diese Weise ist es möglich, die Bewegungsrichtung der Vorrichtung 2 auf der Fläche 1 auch mit nur einem Antriebsrad 8 zu verändern.

Die Vorrichtung 2 liegt in diesem Fall mit der länglichen Reinigungsvorrichtung 6 und nur einem Antriebsrad 8 auf der Fläche 1 auf.

In beiden Ausführungsbeispielen ist die Auflage der Vorrichtung 2 auf der Fläche 1 mechanisch nicht überbestimmt und steht die Anziehungskraft der Vorrichtung 2 zu der Fläche 1 in einem festgelegten Verhältnis zur Anpreßkraft der Reinigungseinrichtung 6 gegen die Fläche 1, so daß durch Einstellung des Unterdrucks zwischen der Vorrichtung 2 und der Fläche 1 die Anpreßkraft der Reinigungseinrichtung 6 gegen die Fläche 1 gezielt eingestellt werden kann. Weiterhin ist den beiden Ausführungsformen eine Regelung der Anpreßkraft der Reinigungsvorrichtung 6 möglich, wobei als Regelgröße sowohl der Unterdruck als auch direkt die Anpreßkraft gemessen und als Stellgröße die Leistung des Gebläses 4 verwendet werden kann.

Mit der erfindungsgemäßen Lösung kann mit sehr geringem Aufwand eine definierte und in Grenzen einstellbare Anpreßkraft der Arbeitsvorrichtung bzw. Reinigungsvorrichtung 6 erzielt werden.

## Patentansprüche

1. Vorrichtung zum Durchführen von Arbeiten an einer Fläche (1), mit einer Einrichtung (4) zum Erzeugen eines Unterdrucks zwischen der Vorrichtung (2) und der Fläche (1), wenigstens einer Auflage (8) zum Abstützen gegen die Fläche (1) und einer Arbeitsvorrichtung (6) zum Bearbeiten der Fläche (1), welche Vorrichtung (2) sich auch mittels der Arbeitsvorrichtung (6) gegen die Fläche (1) abstützt, **dadurch gekennzeichnet, dass** die Vorrichtung (2) sich alleine über die Fläche (1) bewegen kann und die Arbeitsvorrichtung (6) und die wenigstens eine Auflage (8) eine Dreipunktauflage bilden.

2. Vorrichtung nach Anspruch 1, **dadurch gekennzeichnet, dass** die Vorrichtung (2) zwei Auflagen (8) aufweist und die Auflagepunkte der Auflagen (8) und der Arbeitsvorrichtung (6) ein gleichschenkliges Dreieck bilden, dessen Basis sich zwischen den Auflagepunkten der Auflagen (8) befindet.

3. Vorrichtung nach Anspruch 1, **dadurch gekennzeichnet, dass** die Vorrichtung eine Auflage (8) aufweist, die Arbeitsvorrichtung (6) länglich ist und sich die Vorrichtung (2) mittels der Arbeitsvorrichtung (6) gegen die Fläche (1) entlang einer Strecke abstützt, deren Verlängerung neben dem Auflagepunkt der einen Auflage (8) liegt.

4. Vorrichtung nach einem der Ansprüche 1 bis 3, **dadurch gekennzeichnet, dass** wenigstens eine Auflage (8) von einer Antriebseinrichtung zum Bewegen der Vorrichtung auf der Fläche (1) gebildet wird.

5. Vorrichtung nach Anspruch 4, **dadurch gekennzeichnet, dass** die Antriebsrichtung der Antriebseinrichtung (8) veränderbar ist.

6. Vorrichtung nach einem der Ansprüche 1 bis 5, **dadurch gekennzeichnet, dass** die Vorrichtung (2) eine Einrichtung zum Erfassen eines Maßes für den Unterdruck zwischen der Vorrichtung (2) und der Fläche (1) aufweist.

7. Vorrichtung nach einem der Ansprüche 1 bis 5, **dadurch gekennzeichnet, dass** die Vorrichtung (2) eine Einrichtung zum Erfassen eines Maßes für die Anpresskraft der Arbeitsvorrichtung (6) an die Fläche (1) aufweist.

8. Verfahren zum Betreiben einer Vorrichtung zum Durchführen von Arbeiten an einer Fläche (1), mit einer Einrichtung (4) zum Erzeugen eines Unterdrucks zwischen der Vorrichtung (2) und der Fläche (1), wenigstens einer Auflage (8) zum Abstützen gegen die Fläche (1) und einer Arbeitsvorrichtung (6) zum Bearbeiten der Fläche (1), welche Vorrichtung (2) sich auch mittels der Arbeitsvorrichtung (6) gegen die Fläche (1) abstützt, **dadurch gekennzeichnet, dass** die Einrichtung (4) zum Erzeugen eines Unterdrucks derart angesteuert wird, dass der erzeugte Unterdruck eine Anpresskraft der Vorrichtung (2) an die Fläche (1) erzeugt, die unter Berücksichtigung des Angriffspunkts der Anpresskraft an der Vorrichtung (2) und der Anordnung des Auflagepunkts der wenigstens einen Auflage (8) und der Arbeitsvorrichtung (6) zu einer vorgegebenen Anpresskraft der Arbeitsvorrichtung (6) an die Fläche (1) führt, wobei die Arbeitsvorrichtung (6) und die wenigstens eine Auflage (8) eine Dreipunktauflage bilden, und die Vorrichtung (2) sich alleine über die Fläche (1) bewegt.

9. Verfahren nach Anspruch 8 zum Betreiben einer Vorrichtung (2), welche eine Einrichtung zum Erfassen eines Maßes für den Unterdruck zwischen der Vorrichtung (2) und der Fläche (1) aufweist, **dadurch gekennzeichnet, dass** ein Maß für den Unterdruck zwischen der Vorrichtung (2) und der Fläche (1) bestimmt und als Ist-Größe zur Regelung der Einrichtung (4) zur Erzeugung eines Unterdrucks verwendet wird.

10. Verfahren nach Anspruch 8 zum Betreiben einer Vorrichtung (2), welche eine Einrichtung zum Erfassen eines Maßes für die Anpresskraft der Arbeitsvorrichtung (6) an die Fläche (1) aufweist, **dadurch gekennzeichnet, dass** ein Maß für die Anpresskraft der Arbeitsvorrichtung (6) an die Fläche (1) erfasst wird und zur Erzielung des dafür vorgegebenen Werts für eine Regelung der Einrichtung (4) zur Erzeugung eines Unterdrucks verwendet wird.

## Claims

1. Device for carrying out operations at a surface (1), with equipment (4) for producing a subatmospheric pressure between the device (2) and the surface (1), at least one support (8) for supporting relative to the surface (1) and a working device (6) for treatment of the surface (1), which device (2) is also supported relative to the surface (1) by means of the working device (6), **characterised in that** the device (2) can move by itself over the surface (1) and the working device (6) and the at least one support (8) form a three-point support.

2. Device according to claim 1, **characterised in that** the device (2) has two supports (8) and the support points of the supports (8) and the working device (6) form an equilateral triangle, the base of which is disposed between the support points of the supports (8).

3. Device according to claim 1, **characterised in that** the device has one support (8), the working device (6) is elongate and the device (2) is supported by means of the working device (6) relative to the surface (1) along a length, the projection of which lies near the support point of the one support (8).

4. Device according to any one of claims 1 to 3, **characterised in that** at least one support (8) is formed by drive equipment for moving the device on the surface (1).

5. Device according to claim 4, **characterised in that** the drive direction of the drive equipment (8) can be changed.

6. Device according to any one of claims 1 to 5, **characterised in that** the device (2) comprises equipment for detecting a measure for the subatmospheric pressure between the device (2) and the surface (1).

7. Device according to any one of claims 1 to 5, **characterised in that** the device (2) comprises equipment for detecting a measure for the pressing force of the working device (6) against the surface (1).

8. Method of operating a device for carrying out operations at a surface (1), with equipment (4) for generating a subatmospheric pressure between the device (2) and the surface (1), at least one support (8) for supporting relative to the surface (1) and a working device (6) for treating the surface (1), which device (2) is also supported relative to the surface (1) by means of the working device (6), **characterised in that** the equipment (4) for generating a subatmospheric pressure is controlled in drive in such a manner that the generated subatmospheric pressure produces a pressing force of the device (2) against the surface (1), which with consideration of the point of action of the pressing force at the device (2) and the arrangement of the support point of the at least one support (8) and the working device (6) leads to a predetermined pressing force of the working device (6) against the surface (1), wherein the working device (6) and the at least one support (8) form a three-point support and the device (2) moves by itself over the surface (1).

9. Method according to claim 8 for operating a device (2), which comprises equipment for detecting a measure for the subatmospheric pressure between the device (2) and the surface (1), **characterised in that** a measure for the subatmospheric pressure between the device (2) and the surface (1) is determined and is used as an actual magnitude for regulation of the equipment (4) for generating a subatmospheric pressure.

10. Method according to claim 8 for operating a device (2), which comprises equipment for detecting a measure for the pressing force of the working device (6) against the surface (1), **characterised in that** a measure for the pressing force of the working device (6) against the surface (1) is detected and is used for achieving the value, which is predetermined therefor, for regulation of the equipment (4) for generating a subatmospheric pressure.

## Revendications

1. Dispositif pour réaliser des travaux sur une surface (1), avec un dispositif (4) pour générer une dépression entre le dispositif (2) et la surface (1), au moins un appui (8) conçue pour prendre appui sur la surface (1) et un dispositif de travail (6) pour traiter la surface (1), lequel dispositif (2) prend également appui sur la surface (1) au moyen du dispositif de travail (6), **caractérisé en ce que** le dispositif (2) peut se déplacer seul sur la surface (1) et le dispositif de travail (6) et l'au moins appui (8) constituent un appui à trois points.

2. Dispositif selon la revendication 1, **caractérisé en ce que** le dispositif (2) comporte deux appuis (8) et les points d'appui des appuis (8) et le dispositif de travail (6) constituent un triangle isocèle dont la base se trouve entre les points d'appui des appuis (8).

3. Dispositif selon la revendication 1, **caractérisé en ce que** le dispositif comporte un appui (8), le dispositif de travail (6) est allongé et le dispositif (2), au moyen du dispositif de travail (6), prend appui sur la surface (1) le long d'un tracé dont le prolongement se trouve à côté du point d'appui de l'un appui (8).

4. Dispositif selon l'une des revendications 1 à 3, **caractérisé en ce qu'**au moins un appui (8) est constituée par un dispositif d'entraînement destiné à déplacer le dispositif sur la surface (1).

5. Dispositif selon la revendication 4, **caractérisé en ce que** le sens de l'entraînement du dispositif d'entraînement (8) est modifiable.

6. Dispositif selon l'une des revendications 1 à 5, **caractérisé en ce que** le dispositif (2) comporte un dispositif pour capter une mesure de la dépression entre le dispositif (2) et la surface (1).

7. Dispositif selon l'une des revendications 1 à 5, **caractérisé en ce que** le dispositif (2) comporte un dispositif pour capter une mesure de la force de la pression du dispositif de travail (6) sur la surface (1).

8. Procédé pour faire fonctionner un dispositif pour réaliser des travaux sur une surface (1), avec un dispositif (4) pour générer une dépression entre le dispositif (2) et la surface (1), au moins un appui (8) conçue pour prendre appui sur la surface (1) et un dispositif de travail (6) pour traiter la surface (1), lequel dispositif (2) prend également appui sur la surface (1) au moyen du dispositif de travail (6), **caractérisé en ce que** le dispositif (4) pour générer une dépression est piloté de manière telle que la dépression créée génère une force de pression du dispositif (2) sur la surface (1), laquelle force, compte tenu du point d'attaque de la force de pression sur le dispositif (2) et de la disposition du point d'appui de l'au moins un appui (8) et du dispositif de travail (6), entraîne une force de pression prédéterminée du dispositif de travail (6) sur la surface (1), le dispositif de travail (6) et l'au moins un appui (8) constituant un appui à trois points et le dispositif (2) se déplaçant seul sur la surface (1).

9. Procédé selon la revendication 8 pour faire fonctionner un dispositif (2) qui comporte un dispositif pour capter une mesure de la dépression entre le dispositif (2) et la surface (1), **caractérisé en ce qu'**une mesure de la dépression entre le dispositif (2) et la surface (1) est déterminée et utilisée en tant que grandeur réelle pour le réglage du dispositif (4) destiné à générer une dépression.

10. Procédé selon la revendication 8 pour faire fonctionner un dispositif (2) qui comporte un dispositif pour capter une mesure de la force de la pression du dispositif de travail (6) sur la surface (1), **caractérisé en ce qu'**une mesure de la force de la pression du dispositif de travail (6) sur la surface (1) est captée et utilisée pour obtenir la valeur prédéterminée de celle-ci pour un réglage du dispositif (4) destiné à générer une dépression.
